# EUROPÄISCHE PATENTANMELDUNG

(11) **EP 0 058 228 A1**
(43) Veröffentlichungstag der Anmeldung: **25.08.1982**
(21) Anmeldenummer: 81108236.1
(22) Anmeldetag: 12.10.1981
(51) Int. Cl.: H01P 5/10, H01P 5/08

(54) **Anordnung zur Verbindung einer Koaxialleitung mit einer Schlitzleitung bzw. FIN-Leitung**

(30) Priorität: 30.01.1981 DE 3103158
(71) Anmelder: SIEMENS AKTIENGESELLSCHAFT, 80333 München (DE)
(72) Erfinder: Siegl, Johan, Dr.-Ing., D-8031 Puchheim (DE)

(57) **Zusammenfassung**

Die Erfindung bezieht sich auf eine Anordnung zur Verbindung einer Koaxialleitung mit einer Schlitzleitung bzw. FIN-Leitung, die innerhalb eines der Abschirmung dienenden Gehäuses auf einem einseitig metallisierten Trägersubstrat (1) aufgebracht ist. Zur Schaffung eines Überganges mit guten elektrischen Eigenschaften, einfacher Montage und guter Reproduzierbarkeit ist gemäß der Erfindung vorgesehen, daß an der Außenwand des Gehäuses (3) ein koaxialer Anschlußflansch (4) angebracht ist mit einem als vorgespanntes Federelement ausgebildeten Innenleiter (5), der durch eine Bohrung der Gehäusewand im Bereich des Trägersubstrats (1) in das Gehäuse hineinragt und kontaktierend auf der Metallisierung (2) des Substrats zwischen den die Schlitz- bzw. FIN-Leitung bildenden Aussparungen (6) aufliegt (Fig. 1).

## Beschreibung

Die Erfindung bezieht sich auf eine Anordnung zur Verbindung einer Koaxialleitung mit einer Schlitzleitung bzw. FIN-Leitung, die innerhalb eines der Abschirmung dienenden Gehäuses auf einem einseitig metallisierten Trägersubstrat aufgebracht ist.

Schlitzleitungen und FIN-Leitungen werden im mm-Wellenbereich sehr vorteilhaft in verschiedenen Einrichtungen der Übertragungstechnik und in Funkortungssystemen verwendet. Der Übergang von einer Koaxialleitung auf eine solche Schlitz- bzw. FIN-Leitung erfolgt im allgemeinen in der Weise, daß die Koaxialleitung auf der Metallisierung der einen Seite des Schlitzes aufliegt und der über den Schlitz hinüberragende Innenleiter der Koaxialleitung auf der anderen Seite des Schlitzes mit der Metallisierung leitend verbunden, insbesondere aufgelötet ist. Ein solcher breitbandiger Übergang von einer Koaxialleitung auf eine Schlitzleitung ist beispielsweise aus IEEE-Transactions in Microwave Theory and Techniques, Vol. MTT-17, No..12, December 1969, Seiten 1091 bis 1096 (vergl. Fig. 9 auf Seite 1095) bekannt.

Nachteilig ist bei _{'}solchen Anordnungen, daß eine gute Reproduzierbarkeit zum einen durch den zu verkrümmenden Innenleiter der Koaxialleitung und zum anderen durch die Lötverbindung zwischen Innenleiterende und Metallisierungshälfte der Schlitzleitung eingeschränkt ist. Durch die Verkrümmung des Innenleiters werden auch die elektrischen Eigenschaften des Überganges aufgrund einer Impedanztransformation in unerwünschter Weise beeinflußt.

Der Erfindung liegt die Aufgabe zugrunde, eine Anordnung der eingangs genannten Art zu schaffen, bei der neben guten elektrischen Eigenschaften ein Übergang einfacher Montage und guter Reproduzierbarkeit gewährleistet ist.

Diese Aufgabe wird gemäß der Erfindung in der Weise gelöst, daß an der Außenwand des das Trägersubstrat aufnehmenden Gehäuses ein-koaxialer Anschlußflansch angebracht ist mit einem als vorgespanntes Federelement ausgebildeten, durch eine Bohrung der Gehäusewand im Bereich des Trägersubstrats-in das Gehäuse hineinragenden Innenleiter, der kontaktierend auf der Metallisierung des Substrats zwischen den die Schlitz- bzw. FIN-Leitung bildenden Aussparungen aufliegt.

In vorteilhafter Weiterbildung des Anmeldungsgegenstandes ist vorgesehen, daß zwischen dem koaxialen Anschlußflansch und der Schlitz- bzw. FIN-Leitung.ein auf dem Trägersubstrat aufgebrachter Abschnitt einer Koplanarleitung eingefügt ist, auf deren zwischen'den Aussparungen befindlichen Metallisierungsstreifen der Innenlei₋ ter des Anschlußflanschs kontaktierend aufliegt. Hierdurch kann eine gute Anpassung der Geometrieverhältnisse vorgenommen werden.

Ferner ist es vorteilhaft, an der Speisestelle der Schlitzleitung eine Bondverbindung zwischen der Metallisierung beiderseits der Schlitze der Koplanarleitung anzubringen. Dadurch werden die Ströme der äußeren Metallisierungshälften der Koplanarleitung zusammengeführt und somit der Gegentakt-Modus in beiden Leitungsarten sichergestellt.

Der Kontaktdruck des Innenleiters des Anschlußflansches auf die Schlitz- bzw. FIN-Leitung wird in vorteilhafter Weise beim Aufschrauben der Koaxialleitung auf den Anschlußflansch eingestellt.

Nachstehend wird die Erfindung anhand von in der Zeichnung dargestellten Ausführungsbeispielen näher erläutert.

Es zeigen:
Fig. 1 und 2 einen Übergang von einer Koaxialleitung auf eine Schlitzleitung in einer teilweise geschnittenen Seitenansicht und einer Draufsicht,
Fig. 3 und 4 einen weiteren Übergang einer Koaxialleitung auf eine Schlitzleitung mit einem Koplarnarleitungsabsnhnitt in einer Draufsicht und einem Querschnitt im Bereich der Übergangsstelle und
Fig. 5 eine Anordnung für ein FIN-Leitungsverstärkerelement mit dem Übergang einer Schlitz- bzw. FIN-Leitung auf eine Koplanarleitung.

In den Fig. 1 und 2 ist von dem das Substrat 1 aufnehmenden Gehäuse lediglich die eine Seitenwand 3 dargestellt. An der Außenseite der Gehäusewand 3 ist ein koaxialer Anschlußflansch 4 befestigt, auf dem die anzuschließende - in der Figur nicht dargestellte - Koaxialleitung aufschraubbar ist. Der Innenleiter 5 des Anschlußflansches 4 ragt durch eine im Bereich des Substrats 1 befindliche Bohrung in der Gehäusewand 3 in das Gehäuse hinein. Er besteht aus einem vorgespannten Federelement, das auf der Metallisierung 2 auf der Oberseite des Substrats 1 in dem Bereich kontaktierend aufliegt, der zwischen einer die Schlitzleitung 6 bildenden Aussparung und einer einen Leerlaufkreis 7 darstellenden Aussparung liegt. Der Kontaktdruck des Innenleiters 5 des Anschlußflansches 4 wird beim Aufschrauben der Koaxialleitung auf den Anschlußflansch 4 eingestellt.

Der Anschlußflansch kann in einfacher Weise an der Gehäusewand montiert werden, wobei sowohl die Lötverbindung als auch die Krümmung des Innenleiters der Koaxialleitung entfallen. Der Leitungsübergang ist leicht lösbar und gut reproduzierbar.

Die Anordnung nach den Fig. 3 und 4 entspricht in ihrem Grundaufbau der vorstehend beschriebenen Anordnung. Unterschiedlich ist hierbei, daß zwischen dem-Jkoaxialen Anschlußflansch 4 mit dem Innenleiter 5 und der Schlitzleitung 6 ein Abschnitt einer Koplanarleitung 8 eingefügt ist, auf deren zwischen zwei Aussparungen liegendem Leiterstreifen der Innenleiter 5 des Anschlußflansches 4 kontaktierend aufliegt. An der Speisestelle der Schlitzleitung 6, d.h. in dem Bereich, in dem die Koplanarleitung 8 in die Schlitzleitung 6 übergeht, ist eine Bondverbindung 9 zwischen den beiderseits der Koplanarleitung 8 befindlichen Metallisierungsflächen angeordnet. Durch diese werden die Ströme der äußeren Metallisierungshälften der Koplanarleitung zusammengeführt und damit der Gegentakt-Modus in beiden Leitungsarten sichergestellt.

Fig. 5 zeigt eine Anordnung für ein FIN-Leitungsverstärkerelement mit dem Übergang Schlitzleitung bzw. FIN-Leitung auf eine Koplanarleitung. Es handelt sich dabei praktisch um eine spiegelbildliche Anordnung der Leitungskonfiguration aus Koplanarleitung und Schlitzleitung entsprechend Fig. 3, wobei der an der Gehäusewand anliegende Rand des Substrats die Spiegelebene darstellt. An die Koplanarleitung schließen sich also beiderseits jeweils eine FIN-Leitung 11 und ein Leerlauf 12 an. Im mittleren Bereich der Koplanarleitung 10 ist ein.Transistor 13 angeordnet, dessen Basis und Kollektor mit dem zwischen den Aussparungen liegenden Leiterstreifen verbunden sind und dessen Emitter an die Metallisierung beiderseits der Koplanarleitung ange- . schlossen ist. Die Bondverbindungen zwischen den beiderseits der Koplanarleitung 10 befindlichen Metallisierungsflächen sind mit 15 bezeichnet.

## Patentansprüche

_{'}1. Anordnung zur Verbindung einer Koaxialleitung mit einer Schlitzleitung bzw. FIN-Leitung, die innerhalb eines der Abschirmung dienenden Gehäuses auf einem einseitig metallisierten Trägersubstrat aufgebracht ist, dadurch gekennzeichnet , daß an der Außenwand des das Trägersubstrat aufnehmenden Gehäuses ein koaxialer Anschlußflansch angebracht ist mit einem als vorgespanntes Federelement ausgebildeten, durch eine Bohrung der Gehäusewand im Bereich des Trägersubstrats in das Gehäuse hineinragenden Innenleiter, der kontaktierend auf der Metallisierung des Substrats zwischen den die Schlitz- bzw. FIN- .Leitung bildenden Aussparungen aufliegt.

2. Anordnung nach Anspruch 1., dadurch gekennzeichnet , daß zwischen dem koaxialen Anschlußflansch und der Schlitz- bzw. FIN-Leitung ein auf dem 'Trägersubstrat aufgebrachter Abschnitt einer Koplanarleitung eingefügt ist, auf derem zwischen den Aussparungen befindlichen Metallisierungsstreifen der Innenleiter des Anschlußflansches kontaktierend aufliegt.

3. Anordnung nach Anspruch 2, dadurch gekennzeichnet , daß an der Speisestelle der Schlitzleitung eine Bondverbindung zwischen der Metallisierung beiderseits der Schlitze der Koplanarleitung angebracht ist.

4. Anordnung nach einem der vorhergehenden Ansprüche, dadurch gekennzeichnet , daß der Kontaktdruck des Innenleiters des Anschlußflansches auf die Schlitz- bzw. FIN-Leitung beim Aufschrauben der Koaxialleitung auf den Anschlußflansch eingestellt wird.
